# DEMANDE DE BREVET EUROPEEN

(11) **EP 1 903 408 A2**
(43) Date de publication de la demande: **26.03.2008**
(21) Numéro de dépôt: 07018872.7
(22) Date de dépôt: 25.09.2007
(51) Int. Cl.: G04B 17/28

(54) **Tourbillon pour pièce d'horlogerie**

(30) Priorité: 25.09.2006 CH 15222006
(71) Demandeur: Franck Müller Watchland SA, 1294 Genthod (CH)
(72) Inventeur: Golay, Jean-Pierre, 1950 Sion (CH); Golay, Pierre-Michel, 1197 Prangins (CH)
(74) Mandataire: Dietlin, Henri

(57) **Abrégé**

Le tourbillon présente une cage comprenant un pont supérieur (1), un pont inférieur (2) et un pont d'échappement (3) supportant le balancier (4), le mobile d'échappement (5) et l'ancre (6), le pont inférieur (2) présentant une configuration circulaire agencée pour venir se placer dans une gorge pratiquée sur le pourtour de trois galets pivotants placés entre la platine et les ponts de la pièce d'horlogerie.

## Description

### Domaine technique

L'invention a pour objets un tourbillon pour mouvement horloger, un mouvement horloger et une pièce d'horlogerie munis d'un tel tourbillon.

### Etat de la technique

On connaît différents systèmes permettant de diminuer la variation de marche d'une montre-bracelet au porté. Le tourbillon est l'un des plus utilisé car la mise en rotation de l'organe réglant (généralement 1 tour/min.) permet d'annuler pratiquement les différences de marche dans les positions verticales.

La cage du tourbillon est généralement, soit maintenue en place par deux pivots, l'un dans la platine et l'autre dans un pont, soit pivotée dans un palier à billes, ce qui lui permet d'être mieux visible du côté cadran.

### Divulgation de l'invention

Le but de l'invention est de supprimer le guidage de la cage du tourbillon par le centre et d'améliorer le guidage de la cage et l'esthétique générale du mouvement de la montre.

Ainsi, la présente invention prévoit que le guidage de la cage est effectué à la périphérie du tourbillon, améliorant ainsi la visibilité de la cage.

Le tourbillon, selon l'invention, pour mouvement horloger du type comportant un bâti sur lequel le tourbillon est destiné à être agencé, comporte une cage, portant un balancier, un spiral et un échappement, et comprenant un pont destiné à présenter un mouvement de rotation en référence au bâti du mouvement horloger. Le tourbillon est caractérisé par le fait que le pont présente une périphérie circulaire apte à coopérer avec au moins trois galets montés pivotant sur le mouvement horloger pour assurer la suspension et le positionnement du tourbillon sur le bâti.

L'invention concerne également un mouvement horloger comportant au moins trois galets pivotants en référence au bâti du mouvement et entre lesquels est suspendu et guidé un tourbillon répondant aux caractéristiques ci-dessus.

Selon un mode d'exécution préféré, un des galets pivotants est mobile suivant une direction transversale par rapport à son axe de rotation, de manière à permettre l'engagement et le montage de la cage entre les galets.

Le mouvement horloger peut avantageusement présenter un excentrique permettant d'ajuster précisément la position du galet mobile sur le bâti, afin d'effectuer un réglage des jeux de l'ensemble.

Le galet mobile peut être monté sur un bras pivotant entre une position d'ouverture et une position de verrouillage de la cage.

La cage peut présenter un pont supérieur, un pont inférieur et un pont d'échappement supportant un balancier, un spiral, un mobile d'échappement et une ancre.

De manière préférée, le pont inférieur présente une configuration circulaire et sa périphérie est agencée pour se placer dans une gorge pratiquée sur le pourtour de chacun des galets.

Le tourbillon peut être entraîné par un pignon fixé sous la cage. Alternativement le tourbillon peut être entraîné par une couronne dentée solidaire d'un pont de la cage, préférablement d'un pont inférieur, à savoir situé du côté ponts d'un mouvement dans lequel le tourbillon est monté.

Avec le tourbillon selon l'invention, le guidage de la cage par le centre est remplacé par celui des trois galets de roulement positionnant le pont inférieur de la cage axialement et radialement depuis l'extérieur. Le guidage de la cage est ainsi meilleur et plus précis que le guidage effectué par des pivots centraux. D'autre part, la visibilité du tourbillon dans une pièce d'horlogerie l'intégrant, est ainsi nettement améliorée à la fois depuis le côté cadran et depuis le côté fond de la pièce d'horlogerie.

### Brève description des dessins

Le dessin représente, à titre d'exemple, deux modes d'exécution d'un tourbillon suspendu, objet de l'invention.

La fig. 1 est une vue en perspective d'un tourbillon suspendu avec entraînement de la cage du tourbillon par un pignon central solidaire de ladite cage,

la fig. 2 est une coupe du tourbillon de la fig. 1 selon un plan de coupe contenant les axes de rotation de la cage et de la roue d'échappement,

la fig. 3 est une vue en perspective d'un deuxième mode d'exécution d'un tourbillon suspendu avec un entraînement de la cage de tourbillon par une couronne dentée extérieure solidaire du pont inférieur de la cage, et

la fig. 4 est une coupe du tourbillon de la fig. 3 selon un plan de coupe contenant les axes de rotation de la cage et de la roue d'échappement.

### Mode(s) de réalisation de l'invention

Pour une meilleure compréhension des deux modes d'exécution du mécanisme en regard des figures 1 à 4, les éléments de bâti du mouvement horloger, notamment la platine et les ponts, n'ont pas été représentés dans les vues en perspective des figures 1 et 3. Le tourbillon décrit en regard des figures du dessin a été développé pour une montre-bracelet. Cette utilisation n'est cependant pas limitative et le tourbillon décrit en regard du dessin pourra être utilisé pour équiper des montres de poche ou des pendulettes.

Le tourbillon suspendu décrit dans les deux variantes du dessin comprend une cage de tourbillon composée principalement d'un pont supérieur 1, d'un pont inférieur 2 et d'un pont d'échappement 3 portant un balancier 4, un mobile d'échappement 5 et une ancre 6. La cage est entraînée soit par un pignon 7 fixé sous la cage (Fig.1) soit par une couronne dentée 8 solidaire du pont inférieur de la cage 2 (Fig.3). Le pont inférieur de la cage 2 est agencé pour pouvoir être positionné axialement et radialement au moyen de deux galets fixes 9 et 10 et d'un galet mobile 11.

Ce dernier est relié au bâti du mouvement de façon à être mobile entre deux positions extrêmes suivant une direction transversale en référence à son axe de rotation. Tel que représenté à titre d'exemple, le galet mobile est porté par un bras 11a pivotant entre une position d'ouverture permettant l'engagement de la cage entre les galets et une position de verrouillage dont l'ajustement peut être effectué au moyen d'un excentrique 12 placé sur le bras pivotant. De manière connue, une modification de l'orientation de l'excentrique permet d'ajuster la position du galet mobile en référence au bâti du mouvement. L'organe réglant de la cage tourbillon est mis en mouvement, de manière classique au moyen d'une roue fixe 13 solidaire de la platine, non représentée, et arrangée en prise avec le mobile d'échappement 5.

Comme représenté dans le dessin, le pont inférieur 2 présente une périphérie circulaire agencée pour venir se placer dans une gorge annulaire pratiquée sur le pourtour de chacun des galets 9, 10 et 11. De manière avantageuse, les surfaces de la périphérie du pont 2, d'une part, et des gorges, d'autre part, peuvent être de formes sensiblement complémentaires.

L'homme du métier pourra réaliser le montage des galets sur le bâti du mouvement de la manière la plus adaptée à ses besoins sans sortir du cadre de la présente invention. En particulier, les galets fixes 9 et 10 peuvent être montés sur des axes pivotant dans des pierres du bâti, l'une dans la platine et l'autre dans un pont, ou encore sur des paliers uniques du type roulement à billes, par exemple.

Le positionnement et le guidage de la cage, assurés à l'extérieur de ladite cage, permettent ainsi de rendre visible son fonctionnement sur le dessous du mouvement aussi bien que sur le dessus.

## Revendications

1. Tourbillon, pour mouvement horloger comportant un bâti sur lequel le tourbillon est destiné à être agencé, le tourbillon comportant une cage (1, 2, 3) portant un balancier (4), un spiral et un échappement (5) et comprenant un pont (2) destiné à présenter un mouvement de rotation en référence au bâti du mouvement horloger, **caractérisé en ce que** ledit pont présente une périphérie circulaire apte à coopérer avec au moins trois galets (9, 10, 11) montés pivotant sur le mouvement horloger pour assurer la suspension et le positionnement du tourbillon sur le bâti.

2. Tourbillon selon la revendication 1, **caractérisé en ce que** ladite périphérie circulaire présente une surface conformée pour être sensiblement complémentaire à une surface de chaque galet du mouvement horloger avec laquelle elle est destinée à être en contact.

3. Tourbillon selon la revendication 1, **caractérisé en ce qu'**il comporte un pont inférieur (2), un pont supérieur (1) et un pont d'échappement (3) supportant le balancier (4), un mobile d'échappement (5) et une ancre (6), ledit pont inférieur étant destiné à coopérer avec les galets du mouvement horloger.

4. Mouvement horloger comportant un bâti sur lequel un tourbillon est monté rotatif, ce dernier comportant une cage (1, 2, 3) portant un balancier (4), un spiral et un échappement (5) et comprenant un pont (2), **caractérisé en ce que** ledit pont présente une périphérie circulaire coopérant avec au moins trois galets (9, 10, 11) montés rotatifs sur ledit bâti de manière à suspendre et positionner ledit tourbillon en référence audit bâti.

5. Mouvement horloger selon la revendication 4, **caractérisé en ce qu'**au moins l'un desdits galets (11) est arrangé sur ledit bâti de manière à être mobile entre deux positions extrêmes suivant une direction transversale en référence à son axe de rotation.

6. Mouvement horloger selon la revendication 5, **caractérisé en ce qu'**il comporte un excentrique (12) dont l'orientation permet d'ajuster la position dudit galet mobile (11) en référence audit bâti.

7. Mouvement horloger selon la revendication 5, **caractérisé en ce que** ledit galet mobile (11) est monté rotatif sur un bras (11a) pivotant sur ledit bâti entre une position d'ouverture et une position de verrouillage de ladite cage (1, 2, 3) de tourbillon.

8. Mouvement horloger selon l'une quelconque des revendications 4 à 7, **caractérisé en ce que** ladite périphérie circulaire dudit pont (2) présente une surface conformée pour être sensiblement complémentaire à une surface de chacun desdits galets (9, 10, 11) avec laquelle elle est destinée à être en contact.

9. Mouvement horloger selon l'une quelconque des revendications 4 à 7, **caractérisé en ce que** chacun desdits galets (9, 10, 11) présente une gorge annulaire agencée pour coopérer avec ladite périphérie circulaire dudit pont (2).

10. Pièce d'horlogerie comportant une boîte contenant un mouvement horloger selon l'une quelconque des revendications 4 à 7.

11. Pièce d'horlogerie comportant une boîte contenant un mouvement horloger selon la revendication 8.

12. Pièce d'horlogerie comportant une boîte contenant un mouvement horloger selon la revendication 9.
